# FASCICULE DE BREVET EUROPEEN

(11) **EP 3 195 745 B1**
(45) Date de publication et mention de la délivrance du brevet: **31.10.2018**
(21) Numéro de dépôt: 17000032.7
(22) Date de dépôt: 10.01.2017
(51) Int. Cl.: A42B 3/22

(54) **VISIÈRE ET CASQUE MUNI D'UNE TELLE VISIÈRE**
VISIER UND MIT EINEM SOLCHEN VISIER AUSGESTATTETER HELM
VISOR AND HELMET PROVIDED WITH SUCH A VISOR

(30) Priorité: 22.01.2016 FR 1600114
(43) Date de publication de la demande: 26.07.2017
(73) Titulaire: Salomon S.A.S., 74370 Metz-Tessy (FR)
(72) Inventeur: Donnadieu, Thierry, 74330 Sillingy (FR); Girault, Eric, 74000 Annecy (FR)

(56) Documents cités:
- FR-A1- 2 987 982
- FR-A1- 3 016 498
- JP-U- S5 615 741

## Description

### DOMAINE TECHNIQUE DE L'INVENTION

L'invention concerne une visière ainsi qu'un casque muni d'une telle visière. L'invention trouve pour application le domaine des casques de protection aussi bien pour un usage professionnel qu'un usage sportif. Une application particulièrement avantageuse mais non limitative concerne les casques pour sport de glisse tel que le ski.

### ÉTAT DE LA TECHNIQUE

Il est connu d'équiper un casque présentant une ouverture faciale se trouvant en face du visage de l'utilisateur du casque. Cette ouverture faciale est recouverte d'un écran oculaire ou visière transparent pour assurer la protection du visage de l'utilisateur. Cet écran peut aussi être escamoté de sa position d'occultation de l'ouverture faciale par l'utilisateur si nécessaire vers une position relevée, ou position dite haute, dans laquelle l'écran est au moins partiellement ou complètement dégagé de l'ouverture faciale. Cette position haute permet par exemple de mieux ventiler le visage de l'utilisateur.

Par ailleurs certaines solutions permettent d'éloigner l'écran oculaire de l'ouverture faciale, ceci pour diverses positions de fermeture et d'ouverture de l'écran oculaire.

Par exemple, le document WO-A-97/019606 décrit un casque de pompier avec une visière ou écran oculaire. L'écran oculaire est configuré pour être déplacé vers une position d'inaction lorsqu'il n'est pas requis pour assurer une protection des yeux et du visage de l'utilisateur du casque. Le déplacement de l'écran oculaire s'effectue vers le haut du casque pour s'insérer dans l'interstice entre la tête de l'utilisateur et la coque externe. Ce mouvement vers le haut permet par exemple d'améliorer la ventilation du visage.

La cinématique de déplacement de l'écran oculaire décrit dans ce document est complexe. En particulier, la solution décrite prévoit d'utiliser deux biellettes articulées respectivement avec le haut ou le bas de l'écran à une extrémité, ces biellettes étant montées pivotantes à leur autre extrémité pour le déplacement de l'écran. En conséquence, l'écran ne peut se déplacer que selon une trajectoire spécifique unique.

Il s'ensuit qu'un casque muni d'un tel écran est sensible aux chocs que subit le casque, car ces chocs peuvent endommager le système mécanique de déplacement. Par exemple, sans que cela soit limitatif, une utilisation dans des domaines sportifs qui sont assez contraignants pour un casque en termes de sollicitations aux chocs, ne peut pas être envisagée pour un tel casque. C'est aussi le cas pour une utilisation dans des conditions extrêmes, par exemple avec une température environnante élevée ou basse et des projections de divers liquides, par exemple de l'eau ou de la neige, qui peuvent gripper un tel mécanisme de déplacement.

D'autre part, le document FR-A-2 987 982, décrit un casque de pompier, comportant une coque présentant une ouverture faciale et une visière. La visière comprend un écran comportant une portion centrale et deux ailes latérales. La visière comprend aussi deux pièces de liaison montées chacune sur une aile latérale.

Chaque pièce de liaison comporte un système de connexion à la coque comportant un premier organe de pivotement agencé pour permettre, en position montée de la visière sur la coque, le pivotement de la pièce de liaison par rapport à la coque. Ce pivotement se fait autour d'un premier axe de pivotement sensiblement transversal et ainsi initie le déplacement de l'écran par rapport à la coque entre des positions basse et haute. Dans la position basse, l'écran s'étend en regard de l'ouverture faciale. Dans la position haute, l'écran dégage sensiblement l'ouverture faciale.

Le système de connexion à l'aile latérale correspondante de l'écran de chaque pièce de liaison comporte un deuxième organe de pivotement. Ce deuxième organe est agencé pour permettre le pivotement de l'écran par rapport à la pièce de liaison autour d'un deuxième axe de pivotement sensiblement transversal.

Chaque pièce de liaison comprend aussi une fente de guidage à l'intérieur de laquelle coulisse un curseur de guidage complémentaire ménagé sur l'aile latérale de l'écran pour former une liaison de type glissière destinée à guider le mouvement de pivotement autour du deuxième axe de pivotement.

Cette solution présente pour inconvénient de n'autoriser qu'un mouvement limité de l'écran. En conséquence, comme dans la précédente conception, l'écran ne peut se déplacer que selon une trajectoire spécifique unique.

On retrouve les mêmes inconvénients que ceux décrits précédemment. Le casque est sensible aux chocs que subit le casque, susceptibles d'endommager le système mécanique de déplacement de la visière. De plus, l'environnement extérieur (pluie, neige, froid) peut également perturber la cinématique de la visière.

Les deux systèmes de guidage précédents sont complexes et imposent une trajectoire spécifique unique de l'écran. Cela demande une précision de chaque mécanisme disposé de part et d'autre de la visière. Cette cinématique présente un risque important de coincement. En effet, la combinaison des deux mouvements de rotation avec un faible débattement angulaire de l'écran est susceptible de produire des frottements entre les pièces constitutives au détriment du bon fonctionnement de la visière.

Par ailleurs, ces systèmes de guidage ne permettent pas d'obtenir un bon placage du bord inférieur de l'écran contre le visage de l'utilisateur. En effet, il peut être utile que le bord inférieur de l'écran s'adapte à la morphologie du visage de l'utilisateur afin d'améliorer l'étanchéité à l'air de l'espace s'étendant devant les yeux.

De plus, l'utilisation de biellettes ou de fentes de guidage offre une trajectoire de l'écran limitée, comme par exemple décrit dans le document FR 3 016 498. Par exemple, cette construction ne permet pas d'obtenir une trajectoire permettant de dégager rapidement l'écran lorsqu'on le bascule de la position basse vers la position haute. Ce dégagement peut être souhaité pour un utilisateur portant des lunettes de vue. Avec un dégagement rapide, le déplacement de l'écran vers le haut s'éloigne suffisamment du visage pour ne pas interférer avec les lunettes de vues.

Un problème que se propose de résoudre la présente invention est donc de permettre une plus grande liberté de mouvement pour un écran d'une visière destinée à un casque dont une ouverture faciale peut être fermée au moins partiellement par l'écran.

### RÉSUMÉ DE L'INVENTION

Pour atteindre cet objectif, un aspect de la présente invention concerne une visière pour casque de protection comportant une coque externe, la visière comprenant, d'une part, un écran comportant une portion centrale et deux ailes latérales et, d'autre part, deux pièces de liaison montées chacune sur une aile latérale, chaque pièce de liaison comportant :
- un premier organe de pivotement d'un premier système de connexion à la coque agencé de sorte que, lorsque la visière est assemblée à la coque externe, la pièce de liaison pivote par rapport à la coque autour d'un premier axe de pivotement sensiblement transversal permettant ainsi le déplacement de la visière par rapport à la coque entre une position basse, dans laquelle l'écran est destiné à s'étendre en regard d'une ouverture faciale aménagée dans la coque, et une position haute, dans laquelle l'ouverture faciale est sensiblement dégagée ; et
- un deuxième organe de pivotement d'un deuxième système de connexion à l'aile latérale agencé de sorte à permettre le pivotement de l'écran par rapport à la pièce de liaison autour d'un deuxième axe de pivotement sensiblement transversal.

Avantageusement au moins une aile latérale supporte une came destinée à coopérer avec un chemin de came complémentaire, monté fixe par rapport à la coque externe, de sorte à effectuer une limitation angulaire du pivotement vers le bas de l'écran autour du deuxième axe de pivotement et à autoriser la rotation vers le haut de l'écran autour du deuxième axe de pivotement en éloignant la came à distance du chemin de came.

Selon l'invention, il est ainsi possible de faire pivoter l'écran autour du deuxième axe de pivotement dans plusieurs positions angulaires des pièces de liaison. Ainsi, pour de multiples positions de la visière par rapport à la coque externe, l'utilisateur peut écarter le bord inférieur de l'écran du visage. Cet éloignement permet d'aérer l'espace devant les yeux. Ce peut être utile, par exemple, pour désembuer l'écran.

Par ailleurs, cette liberté de rotation permet de toujours assurer un bon contact entre le bord inférieur de l'écran contre le visage lorsque la visière est dans sa position basse. Ainsi, dans cette configuration de la visière, l'écran peut pivoter autour de son deuxième axe de pivotement jusqu'à venir en contact ou maintenir le contact avec l'utilisateur, et ce, quelle que soit la morphologie de l'utilisateur. Cela permet d'obtenir une bonne étanchéité à l'air de l'espace devant les yeux. Il en résulte une bonne adaptation morphologique de l'écran.

La construction utilisant une came et un chemin de came complémentaire est relativement simple et présente peu de risque de blocage étant donné le nombre relativement restreint des pièces mises en jeu. Cette solution est ainsi particulièrement robuste et fiable quelles que soient les conditions d'utilisation.

Cette construction par came permet également d'obtenir une trajectoire d'écran avec un écartement du bord inférieur de l'écran relativement important en début de course, lors du basculement de la position basse vers la position haute. Cet éloignement permet le déplacement de l'écran sans interférer avec des lunettes de vue que porterait l'utilisateur. Cette construction est donc adaptée pour un utilisateur muni de lunettes de vue.

Ainsi, contrairement à l'art antérieur utilisant deux biellettes ou des fentes de guidage, bridant ainsi la trajectoire de l'écran, l'invention propose davantage de liberté de mouvement de l'écran lorsqu'il bascule d'une position basse à une position haute, ou inversement. De ce fait, cette cinématique diminue le risque de coincement du mécanisme. Il n'y a pas de combinaison des deux mouvements de rotation avec un faible débattement angulaire de l'écran susceptible de produire des frottements entre les pièces constitutives au détriment du bon fonctionnement de la visière.

Un autre aspect de la présente invention concerne un casque comportant une coque et une visière tel que précédemment décrit.

De préférence il s'agit d'un casque de sport tel qu'un casque de sport de glisse comme par exemple le ski ou tel qu'un casque de vélo.

### BRÈVE DESCRIPTION DES FIGURES

Les buts, ainsi que les caractéristiques et avantages de l'invention ressortiront mieux de la description détaillée d'un mode de réalisation de cette dernière qui est illustré par les dessins d'accompagnement suivants dans lesquels :
- la figure 1 est une vue en perspective éclatée d'un mode de réalisation d'un casque équipé d'une visière selon un exemple de réalisation de l'invention,
- les figures 2 à 5 sont des représentations schématiques d'une vue latérale d'un mode de réalisation d'un casque selon la présente invention, ceci selon des angles de pivotement respectifs autour des premier et deuxième axes de pivotement, une pièce de liaison pour l'attache de l'écran oculaire sur le casque étant représentée de manière modélisée sur ces figures,
- les figures 6 et 7 sont des représentations schématiques d'une vue en coupe médiane de la visière représentée dans deux positions de pivotement correspondant sensiblement aux configurations des figures 2 et 3.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques. En particulier, les dimensions des différentes pièces ne sont pas nécessairement représentatives de la réalité.

### DESCRIPTION DÉTAILLÉE DE L'INVENTION

Avant d'entamer une revue détaillée de modes de réalisation de l'invention, sont énoncées ci-après des caractéristiques optionnelles qui peuvent éventuellement être utilisées en association ou alternativement :
- Selon un mode de réalisation, la came et le chemin de came associé sont dimensionnés de sorte que la limitation angulaire varie en fonction d'une position angulaire de la pièce de liaison par rapport au premier axe de pivotement. Par exemple, quand la visière est complètement relevée, l'écran peut être rabattu tout près de la coque du casque pour coller le plus possible au casque. Dans ce cas, il est possible de dimensionner la came pour, qu'à une position angulaire de la pièce de liaison correspondant à un escamotage ou un relèvement complet de l'écran par rapport à la coque du casque, l'écran ainsi pivoté puisse se rapprocher de la coque du casque. Inversement, quand l'écran couvre la majeure partie de l'ouverture faciale, il peut être avantageux d'obtenir une plus grande possibilité d'éloignement de l'écran par rapport à la coque, notamment pour permettre une adaptation de l'écran à la morphologie du visage.
- Selon un mode de réalisation, l'écran comprend un organe de rappel permettant de faire pivoter vers le bas l'écran autour du deuxième axe de pivotement de sorte à maintenir un contact entre la came et le chemin de came complémentaire lorsque l'écran pivote autour du premier axe de pivotement. Cet organe de rappel permet d'obtenir une position angulaire stable de l'écran soit contre le chemin de came, soit contre le visage, soit contre une partie du casque.
- Selon un mode de réalisation, l'organe de rappel est un fil ou une lame élastique ou un ressort présentant une première extrémité solidaire de la pièce de liaison et une deuxième extrémité solidaire de l'écran. De préférence la pièce de liaison comprend un canal dans lequel est insérée une partie de l'organe de rappel.
- Selon un mode de réalisation, le chemin comprend au moins une forme de maintien conformée pour coopérer avec la came de manière à ce que, lorsque la came coopère avec ladite au moins une forme de maintien, l'écran se maintient dans une position prédéterminée. Ladite au moins une forme de maintien forme un creux dans le chemin de came. La came présente une pointe destinée parcourir le chemin et à s'engager dans le creux de ladite au moins une forme de maintien.
- Selon un mode de réalisation, une forme de maintien, dite forme de maintien haut, est conformée pour coopérer avec la came de manière à ce que, lorsque la came coopère avec ladite au moins une forme de maintien haut, la visière se maintient dans ladite position haute. Ainsi, lorsque la visière est dans sa position haute, l'écran est également dans une position haute, c'est-à-dire, dans une position où l'écran est de préférence entièrement relevé. Cette coopération, came/forme de maintien haut, est suffisante pour s'opposer à la rotation vers le bas de l'écran sous l'effet du poids de l'écran ou sous l'effet d'un organe de rappel. Grâce à cette forme de maintien haut, il n'est pas nécessaire de prévoir un mécanisme de verrouillage pour maintenir l'écran relevé. On obtient une configuration écran relevé stable avec un minimum de pièces.
- Selon un mode de réalisation, une forme de maintien, dite forme de maintien bas, est conformée pour coopérer avec la came de manière à ce que, lorsque la came coopère avec ladite au moins une forme de maintien bas, la visière se maintient dans ladite position basse. Ainsi, lorsque la visière est dans sa position basse, l'écran est également dans une position basse, c'est-à-dire, dans une position où l'écran est de préférence entièrement baissé. La forme de maintien bas forme de préférence une butée de fin de course pour la came parcourant le chemin lorsqu'elle se déplace en ramenant l'écran vers le bas.

L'invention porte également sur un casque comportant une coque externe sur laquelle est articulée une visière telle que décrite précédemment. Selon un mode de réalisation, le premier système de connexion comprend un support solidaire de la coque externe et sur lequel est montée en rotation la pièce de liaison. Selon un mode de réalisation, le support porte le chemin de came.

Dans la suite de la description, il sera fait usage de termes tels que « longitudinal », « supérieur », « inférieur », « haut », « bas », « avant » et « arrière ». Ces termes doivent être interprétés en relation avec la position que le casque occupe sur la tête d'un utilisateur en posture normale, et la direction d'avancement normale du porteur. Le casque présentant sa partie bombée recouvrant le crâne d'un utilisateur comme sa partie la plus haute, la visière étant relevée en position haute vers le haut du casque.

En se référant à toutes les figures, la présente invention concerne une visière 100 pour un casque 200 de protection comportant une coque 210 externe formant le pourtour externe du casque 200.

Dans cet exemple, le casque 200 comprend une coque externe 210 entourant au moins partiellement la tête de la personne le portant. La coque externe 210 est adaptée à l'application envisagée, par exemple aux sports de glisse tels que le ski. La coque externe 210 présente une ouverture faciale 222 plus ou moins fermée selon le type de casque 200, cette ouverture dégageant un espace libre au moins devant les yeux de la personne portant le casque 200. C'est cette ouverture faciale 211 qui peut être obturée plus ou moins complètement par une visière 100.

Dans cet exemple, la visière 100 comprend un écran 110 au moins partiellement transparente. L'écran 110 est destiné à venir se loger devant les yeux afin de les protéger de l'environnement (vent, soleil, froid, neige, pluie...). L'écran 110 comporte une portion centrale 111 et deux ailes latérales 112 afin que la personne portant le casque 200 puisse bénéficier d'un angle de vision étendu sur les deux côtés latéraux du casque 200. Pour certaines applications il est préférable d'éviter toute entrée d'air, de neige, d'humidité ou de poussières à l'intérieur du casque 200 par l'écran 110 et notamment par ses surfaces de contact avec la coque 210 du casque 200. Pour cela, l'écran 110 peut présenter un joint supérieur 116 disposé en haut de l'écran 110, au niveau de son bord supérieur et un joint inférieur 117 disposé sur son bord inférieur 118.

Selon l'invention, la visière 100 comprend deux pièces de liaison 120 montées chacune sur une aile latérale 112 de l'écran 110.

Chaque pièce de liaison 120, montrée modélisée aux figures 2 à 5, comporte un premier organe de pivotement 121 d'un premier système de connexion à la coque externe 210. Ce premier organe de pivotement 121 est agencé pour permettre, en position assemblée de la visière 100 sur la coque externe 210, le pivotement de la pièce de liaison 120 par rapport à la coque externe 210 autour d'un premier axe de pivotement 123. Ce premier axe de pivotement 123 est sensiblement horizontal et transversal à la coque externe 210.

Il est ainsi effectué le déplacement de la visière 100 par rapport à la coque externe 210 entre une position basse, dans laquelle l'écran 110 est destiné à s'étendre en regard d'une ouverture faciale 211 aménagée dans la coque externe 210 (figure 2), et une position haute, dans laquelle l'ouverture faciale 211 est sensiblement dégagée (figure 4). Lorsque la visière 100 est dans sa position haute, l'écran 110 recouvre au moins partiellement la surface externe de la coque externe 210 comme on le voit à la figure 4.

Chaque pièce de liaison 120 comporte, de plus, un deuxième organe de pivotement 122 d'un deuxième système de connexion à l'aile latérale 112 correspondante. Ce deuxième organe de pivotement 122 est agencé pour permettre le pivotement de l'écran 110 par rapport à la pièce de liaison 120 autour d'un deuxième axe de pivotement 124. Ce deuxième axe de pivotement 124 est sensiblement horizontal et transversal à la coque 210. Le deuxième organe de pivotement 122 de la pièce de liaison 120 est destiné à coopérer avec un élément de guidage 113 de l'écran 110 pour permettre la rotation de l'écran autour du deuxième axe de pivotement 124. Dans l'exemple illustré, l'élément de guidage 113 de l'écran 110 est un orifice circulaire ménagé dans une aile latérale 112 de l'écran 110. Le deuxième organe de pivotement 122 est ici un cylindre venant se loger dans l'orifice 113. Une fois la visière assemblée, l'axe du cylindre et de l'orifice sont alignés et définissent le deuxième axe de pivotement 124. Dans cet exemple, l'élément de guidage 113 et le deuxième organe de pivotement 122 forment le deuxième système de connexion.

Au moins une aile latérale 112 supporte une came 114 destinée à coopérer avec un chemin 221 de came complémentaire, monté fixe par rapport à la coque 210 externe, de sorte à effectuer une limitation angulaire du pivotement vers le bas de l'écran 110 autour du deuxième axe de pivotement 124. Dans le mode de réalisation illustré sur les figures, ce pivotement vers le bas correspond à un pivotement de l'écran 110 dans le sens horaire autour du deuxième axe de pivotement 124. Dans un mode de réalisation de l'invention, ce sont les deux ailes latérales 112 de l'écran 110 qui supportent une came 114 respective.

Dans cet exemple, la came 114 est une pièce distincte rapportée sur l'aile latérale 112 de l'écran 110. Cela permet de simplifier la construction de l'écran, de concevoir une came plus volumineuse, l'écran étant sensiblement mince et de la changer si elle se détériore. Ici, la came 114 est prévue pour s'insérer dans la pièce de liaison 120 associée.

La visière 100 peut comprendre un organe de rappel 130 configuré pour exercer une force permettant de faire pivoter vers le bas l'écran 110 autour du deuxième axe de pivotement 124. Cet organe de rappel 130 sert à maintenir un contact entre la came 114 et le chemin 221 de came complémentaire lorsque l'écran 110 pivote autour du premier axe de pivotement 123.

Comme cela apparait sur les figures 6 et 7, l'organe de rappel 130 est un fil ou une lame élastique ou un ressort présentant une première extrémité solidaire de la pièce de liaison 120 et une deuxième extrémité solidaire de l'écran 110. De préférence, la pièce de liaison 120 comprend un canal, non visible sur les figures, dans lequel est insérée une partie de l'organe de rappel. Cela permet de faciliter le montage de l'organe de rappel 130. Pour des raisons de clarté, sur les figures 6 et 7 la portion de l'organe de rappel 130 qui est insérée dans le canal est représentée en trait plein et non pas en pointillé.

Dans un mode de réalisation, la came 114 et le chemin de came complémentaire associé 221 peuvent être dimensionnés de sorte que la limitation angulaire varie en fonction d'une position angulaire de la pièce de liaison 120 par rapport au premier axe de pivotement 123. La came 114 peut présenter un profil de came avec une pointe 115 du profil dirigée vers le haut de la coque 210 quand la visière 100 est abaissée, comme montré à la figure 2. Cela tend à plaquer l'écran 110 contre la coque 210.

Les paragraphes ci-dessous décrivent plus en détail la forme du chemin 221 de came ainsi que la coopération entre ce dernier et la came 114 pour autoriser des mouvements guidés ou libres de l'écran 110.

Le chemin 221 comprend au moins une forme de maintien 222, 223 conformée pour coopérer avec la came 114 de manière à ce que lorsque la came 114 coopère avec ladite au moins une forme de maintien 222, 223, l'écran 110 se maintient dans une position prédéterminée et choisie par l'utilisateur. Typiquement la forme de maintien 222, 223 est une forme en creux. Elle forme ainsi une portion concave dans le chemin 221 de came. La pointe 115 de la came 114 est destinée à parcourir le chemin 221 et à s'engager dans le creux de la forme de maintien 222, 223.

Selon un mode de réalisation, le chemin 221 de came présente deux formes de maintien 222, 223 séparées par une portion bombée formant une saillie 224 et deux pentes 225, 226 joignant le sommet de la portion bombée à respectivement l'une ou l'autre des deux formes de maintien 222, 223. Les formes de maintien 222, 223, la saillie 224 et les pentes 225, 226 forment le chemin de came complémentaire 221 et sont référencées en figure 5. Les pentes 225, 226 peuvent être courbes ou rectilignes.

Une première forme de maintien 222, dite forme de maintien haut, est conformée pour coopérer avec la came 114 de manière à ce que, lorsque la came 114 coopère avec la forme de maintien haut 222, l'écran 110 se maintient dans une position haute, c'est-à-dire, dans une position où l'écran est de préférence entièrement relevé. Cette coopération est suffisante pour s'opposer à la rotation vers le bas de l'écran sous l'effet de son poids. Grâce à cette coopération, la visière 100 et donc l'écran 110 peut être maintenu en position haute stable. Il n'y a pas besoin de mécanisme de maintien complémentaire. Avec un nombre de pièces réduit, on obtient une position haute stable pour la visière. La figure 4 illustre cette position.

Une deuxième forme de maintien 223, dite forme de maintien bas, est conformée pour coopérer avec la came 114 de manière à ce que, lorsque la came 114 coopère avec la forme de maintien bas 223, l'écran 110 se maintient dans une position basse, c'est-à-dire, dans une position ou l'écran est de préférence entièrement baissé. La figure 1 illustre cette position. La forme de maintien bas forme de préférence une butée de fin de course pour la came 114 parcourant le chemin lorsqu'elle se déplace en ramenant l'écran vers le bas. Là aussi, on obtient une position basse stable pour la visière.

La pente supérieure 225 est située entre la saillie 224 et la forme de maintien haut 222 et est conformée pour que, lorsque la came 114 parcourt cette pente en s'éloignant de la forme de maintien haut 222, alors la sollicitation de l'organe de rappel 130 augmente. Ainsi cette pente tend à maintenir la came 114 dans la forme de maintien haut 222 ce qui évite que l'écran ne quitte involontairement la position haute. En conséquence, pour cette portion de chemin de came complémentaire 221, la visière est dans une position instable. Celle-ci est alors sollicitée pour se loger dans la forme de maintien haut 222 et converger vers sa position haute stable.

La pente inférieure 226 est située entre la saillie 224 et la forme de maintien bas 223 et est conformée pour que, lorsque la came 114 parcourt cette pente en s'éloignant de la forme de maintien bas 223, alors la sollicitation de l'organe de rappel 130 augmente. Ainsi cette pente tend à maintenir la came 114 dans la forme de maintien bas ce qui évite que l'écran ne quitte involontairement la position basse par exemple sous l'effet du vent ou de vibrations lorsque l'utilisateur roule ou glisse sur un sol présentant un relief générant des vibrations. En conséquence, pour cette portion de chemin de came complémentaire 221, la visière est dans une position instable. Celle-ci est alors sollicitée pour se loger dans la forme de maintien bas 223 et converger vers sa position basse stable. Par ailleurs, cette pente inférieure 226 est avantageusement dimensionnée pour permettre un écartement important de l'écran 110, en début de course de l'écran, lorsqu'il bascule de sa position basse vers sa position haute. Cet écartement est préférentiellement suffisant pour éviter toute interférence avec des lunettes portées par l'utilisateur lors du déplacement de l'écran d'une configuration à l'autre.

Dans une variante, le chemin de came complémentaire peut comprendre une ou plusieurs autres formes de maintien, disposées entre la forme de maintien haut et la forme de maintien bas. Ainsi, cela permettrait d'obtenir d'autres positions intermédiaires stables. Ce peut être utile, par exemple, pour ventiler l'arrière de l'écran afin de le désembuer.

La raideur de l'organe de rappel 130 est suffisamment forte pour maintenir la came 114 au contact du chemin 221 de came en l'absence de sollicitation de l'utilisateur. Ainsi, sous l'effet du poids de l'écran 110, ou sous l'effet de vibrations ou du vent, l'écran demeure dans la position haute ou basse dans laquelle l'utilisateur l'aura préalablement amenée.

En revanche, la raideur de cet organe de rappel 130 est suffisamment faible pour qu'une sollicitation manuelle de l'utilisateur permette d'éloigner la came 114 à distance du chemin 221 de came, sans demander un effort excessif de l'utilisateur. Cette sollicitation manuelle se fait par exemple avec un ou deux doigts. Cette liberté de mouvement de l'écran 110 est illustrée en figure 5. Sur cette figure 5, la distance entre la came 114 et le chemin 221 de came est référencée « d ». Lorsque l'utilisateur supprime cette sollicitation, alors l'organe de rappel 130 revient dans sa position de repos et entraîne avec lui la came 114 jusqu'à ce qu'elle parvienne au contact du chemin 221 de came.

L'organe de rappel 130 permet également, dans certains cas, de plaquer le bord inférieur 118 de l'écran 110 contre le visage, en position basse. Sa raideur ne doit donc pas être forte afin de ne pas exercer une pression de contact trop importante susceptible d'apporter de l'inconfort. Ce placage permet d'étancher l'espace entre les yeux et l'écran, en position basse. Les yeux sont alors protégés des intempéries.

Différents exemples de position de la visière 100 par rapport à la coque externe 210 vont maintenant être décrits en référence aux figures.

La figure 2 illustre la position basse de l'écran 110 et de la visière 100. La came 114 est engagée dans la forme de maintien bas 223. L'écran 110 est entièrement baissé et plaqué contre le chemin de came complémentaire 221, avec une pointe 115 de la came 114 sensiblement orientée vers le haut du casque 200. Il s'agit d'une position stable. La figure 6 illustre également cette position. L'écran 110 est en position basse d'obturation de l'ouverture faciale du casque 200. Sur la figure 6, l'organe de rappel 130, sous forme d'un fil élastique apparaît rectiligne. Cette courbure illustre l'organe de rappel dans une configuration de repos c'est-à-dire non sollicitée. Selon un autre mode de réalisation on pourrait prévoir une légère contrainte en position basse pour contribuer à maintenir la partie centrale de l'écran rabaissée.

La figure 4 illustre la position haute de l'écran 110 et de la visière 100. La came 114 est engagée dans la forme de maintien haut 222. L'écran 110 est entièrement relevé et plaqué contre le chemin de came complémentaire 221. Il s'agit aussi d'une position stable.

La figure 3 illustre une position intermédiaire. La came 114 est au contact de portion bombée formant une saillie 224. Depuis la position basse ou haute de la visière, le déplacement de la came 114 entraîne en rotation l'écran 110 autour du deuxième axe 124 de pivotement, entraînant un éloignement du bord inférieur 118 de l'écran 110 par rapport à la coque externe 210. La figure 7 illustre également cette position. Sur la figure 7, l'organe de rappel 130, sous forme d'un fil élastique apparaît courbé à proximité du deuxième axe de pivotement 124. Cette courbure illustre l'organe de rappel dans une configuration déformée donc sollicitée. Dans cette position de la visière 100, il exerce une force de rappel tendant à faire pivoter l'écran 110 vers le bas.

Dans des positions relevées de la visière 100, comme montré aux figures 3 et 4, la pointe 115 du profil prend une position moins inclinée vers le haut.

La figure 5, décrite précédemment, illustre un éloignement manuel de l'écran à distance de la coque externe 210.

Ainsi la came 114 est dimensionnée de sorte à permettre le déplacement de l'écran 110 par rapport à la pièce de liaison 120 entre une position éloignée et une position rapprochée du visage de l'utilisateur du casque 200, en position d'utilisation, lorsque la visière 100 est en position basse.

Le premier système de connexion peut permettre un désassemblage sans outil et/ou rapide de la pièce de liaison 120 ou de chaque pièce de liaison 120 avec la coque externe 210 du casque 200. Ainsi, cela permet un désassemblage facile de la visière.

L'invention concerne aussi un casque 200 comportant une coque externe 210 sur laquelle est articulée une visière 100 telle que précédemment décrite.

Dans l'exemple décrit, un support 220 est fixé sur la coque externe 210, de chaque côté de celle-ci, sensiblement au niveau des tempes. Le support est assemblé par un moyen approprié : vis, rivet, collage, soudure... Ce support porte le chemin de came complémentaire 221 contre lequel vient s'appuyer la came 114. Ce chemin de came 221 est logé au fond d'une rainure inférieure 227 ménagée sur le support 220. La rainure inférieure 227 est ouverte vers le bas et vers l'avant. Les deux parois de cette rainure inférieure 227 permettent de maintenir la came 114 transversalement afin qu'elle soit toujours apte à venir en contact avec le chemin de came complémentaire 221. Par ailleurs, le support 220 comprend également un élément de guidage 228 destiné à coopérer avec le premier organe de pivotement 121 de la pièce de liaison 120 pour permettre la rotation de la pièce de liaison autour du premier axe de pivotement 123. Dans ce mode de réalisation, le premier organe de pivotement 121 et l'élément de guidage 228 forment le premier système de connexion.

Du fait que le support 220 soit une pièce distincte rapportée sur la coque externe 210, cela permet de simplifier la construction de la coque externe. Par ailleurs, cela permet de facilement changer le support si elle se détériore.

Dans l'exemple décrit, la visière 100 est assemblée sur la coque externe 210 au niveau du support 220. Le système de connexion de la visière à la coque se situe alors à l'interface entre la pièce de liaison et le support. Ce système de connexion solidarisant la pièce de liaison avec le support est conçu ici pour permettre un assemblage/désassemblage sans outil et/ou rapide de la visière.

Selon une variante, le support 220 est monté amovible sur la coque externe 210. Le support 220 est solidaire de la pièce de liaison 120. Le support 220 constitue alors un élément de la visière 100 amovible. Le système de connexion de la visière à la coque se situe alors à l'interface entre le support et la coque externe. Là aussi, le système de connexion peut être conçu pour permettre un assemblage/désassemblage sans outil et/ou rapide de la visière.

La possibilité d'éloignement de l'écran par rapport au visage de l'utilisateur permet un accès à l'espace entre les yeux et l'écran. Ce peut être utile pour essuyer les yeux ou des lunettes, pour nettoyer la face interne de l'écran, pour retirer de la neige accumulée suite à une chute dans de la neige poudreuse.

Au vu de la description qui précède, il apparait clairement que l'invention propose une solution robuste pour améliorer la mobilité de l'écran d'une visière, notamment en autorisant son éloignement à distance de la coque, et ceci quelle que soit la position haute ou basse de l'écran.

L'invention n'est pas limitée aux modes de réalisations précédemment décrits et s'étend à tous les modes de réalisation couverts par les revendications.

### REFERENCES

100. Visière
   110. Ecran
      111. Portion centrale
      112. Aile latérale
      113. Orifice
      114. Came
      115. Pointe du profil
      116. Joint supérieur
      117. Joint inférieur
      118. Bord inférieur
   120. Pièce de liaison
      121. Premier organe de pivotement
      122. Deuxième organe de pivotement
      123. Premier axe de pivotement
      124. Deuxième axe de pivotement
   130. Organe de rappel
200. Casque
   210. Coque externe
      211. Cavité
      211. Ouverture faciale
   220. Support
      221. Chemin de came complémentaire
      222. Forme de maintien haut
      223. Forme de maintien bas
      224. Saillie
      225. Pente supérieure
      226. Pente inférieure
      227. Rainure inférieure
      228. Elément de guidage

## Revendications

1. Visière (100) pour casque (200) de protection comportant une coque externe (210), la visière (100) comprenant, d'une part, un écran (110) comportant une portion centrale (111) et deux ailes latérales (112) et, d'autre part, deux pièces de liaison (120) montées chacune sur une aile latérale (112), chaque pièce de liaison (120) comportant :
- un premier organe de pivotement (121) d'un premier système de connexion à la coque (210) agencé de sorte que, lorsque la visière est assemblée à la coque externe, la pièce de liaison pivote par rapport à la coque (210) autour d'un premier axe de pivotement (123) sensiblement transversal permettant ainsi le déplacement de la visière (100) par rapport à la coque (210) entre une position basse, dans laquelle l'écran (110) est destiné à s'étendre en regard d'une ouverture faciale (211) aménagée dans la coque (210), et une position haute, dans laquelle l'ouverture faciale (211) est sensiblement dégagée ; et
- un deuxième organe de pivotement (122) d'un deuxième système de connexion à l'aile latérale (112) agencé de sorte à permettre le pivotement de l'écran (110) par rapport à la pièce de liaison (120) autour d'un deuxième axe de pivotement (124) sensiblement transversal ;
**caractérisé en ce qu'**au moins une aile latérale (112) supporte une came (114) destinée à coopérer avec un chemin (221) de came complémentaire, configuré pour être monté fixe par rapport à la coque (210) externe, de sorte à effectuer une limitation angulaire du pivotement vers le bas de l'écran (110) autour du deuxième axe de pivotement (124) et à autoriser la rotation vers le haut de l'écran (110) autour du deuxième axe de pivotement (124) en éloignant la came (114) à distance du chemin (221) de came.

2. Visière (100) selon la revendication précédente, dans laquelle la came (114) et le chemin de came (221) associé sont dimensionnés de sorte que la limitation angulaire varie en fonction d'une position angulaire de la pièce de liaison (120) par rapport au premier axe de pivotement (123).

3. Visière (100) selon l'une quelconque des revendications précédentes, dans laquelle il comprend un organe de rappel (130) exerçant une force tendant à faire pivoter vers le bas l'écran (110) autour du deuxième axe de pivotement (124) de sorte à maintenir un contact entre la came (114) et le chemin (221) de came complémentaire lorsque la visière (100) pivote autour du premier axe de pivotement (123).

4. Visière (100) selon la revendication précédente, dans laquelle l'organe de rappel (130) est un fil ou une lame élastique ou un ressort présentant une première extrémité solidaire de la pièce de liaison (120) et une deuxième extrémité solidaire de l'écran (110).

5. Visière (100) selon l'une quelconque des revendications précédentes, dans laquelle le chemin (221) de came comprend au moins une forme de maintien (222, 223) conformée pour coopérer avec la came (114) de manière à ce que, lorsque la came (114) coopère avec ladite au moins une forme de maintien (222, 223), l'écran (110) se maintient dans une position prédéterminée.

6. Visière (100) selon la revendication précédente, dans laquelle une forme de maintien (222), dite forme de maintien haut (222), est conformée pour coopérer avec la came (114) de manière à ce que, lorsque la came (114) coopère avec la forme de maintien haut (222), la visière (100) se maintient dans ladite position haute.

7. Visière (100) selon l'une quelconque des deux revendications précédentes, dans laquelle une forme de maintien (223), dite forme de maintien bas, est conformée pour coopérer avec la came (114) de manière à ce que, lorsque la came (114) coopère avec la forme de maintien bas (223), la visière (100) se maintient dans ladite position basse.

8. Visière (100) selon l'une quelconque des revendications 5 à 7, dans laquelle la ou les formes de maintien (222, 223) constitue(nt) une portion concave dans le chemin (221) de came.

9. Visière (100) selon l'une quelconque des revendications précédentes, dans laquelle l'écran (110) présente un joint inférieur (117) disposé sur son bord inférieur (118).

10. Visière (100) selon l'une quelconque des revendications précédentes, dans laquelle la came (114) est une pièce distincte rapportée sur l'aile latérale (112) de l'écran (110).

11. Casque (200) comportant une coque externe (210) sur laquelle est articulée une visière (100) selon l'une quelconque des revendications précédentes.

12. Casque (200) selon la revendication précédente, dans lequel le premier système de connexion comprend un support (220) solidaire de la coque externe (210) et sur lequel est montée en rotation la pièce de liaison (120).

13. Casque (200) selon la revendication précédente, dans lequel le support (220) porte le chemin (221) de came.

14. Casque (200) selon l'une des revendications 11 à 13, dans lequel le premier système de connexion est conçu pour permettre un désassemblage sans outil et/ou rapide de chaque pièce de liaison (120) avec la coque externe (210) du casque (200).

15. Casque (200) selon l'une des revendications 11 à 14, dans lequel, l'écran (110) recouvre au moins partiellement la surface externe de la coque externe (210), lorsque la visière (100) est dans sa position haute.

## Patentansprüche

1. Visier (100) für einen Schutzhelm (200), der eine Außenhülle (210) aufweist, das Visier (100) umfassend einerseits einen Schirm (110), der einen mittleren Abschnitt (111) und zwei Seitenflügel (112) aufweist, und andererseits zwei Verbindungsstücke (120), die jeweils auf einem Seitenflügel (112) angebracht sind, wobei jedes Verbindungsstück (120) Folgendes aufweist:
- ein erstes Schwenkelement (121) eines ersten Systems zur Verbindung mit der Hülle (210), das derart angeordnet ist, dass, wenn das Visier an die Außenhülle angebaut ist, das Verbindungsstück bezogen auf die Hülle (210) um eine erste Schwenkachse (123) schwenkt, die im Wesentlichen quer verläuft, wodurch die Bewegung des Visiers (100) bezogen auf die Hülle (210) zwischen einer unteren Position, in welcher sich der Schirm (110) gegenüber einer Gesichtsöffnung (211) erstrecken soll, die in der Hülle (210) eingerichtet ist, und einer oberen Position, in welcher die Gesichtsöffnung (211) im Wesentlichen freigelegt ist, gestattet wird; und
- ein zweites Schwenkelement (122) eines zweiten Systems zur Verbindung mit dem Seitenflügel (112), das derart angeordnet ist, dass es das Schwenken des Schirms (110) bezogen auf das Verbindungsstück (120) um eine zweite Schwenkachse (124) gestattet, die im Wesentlichen quer verläuft;
**dadurch gekennzeichnet, dass** mindestens ein Seitenflügel (112) einen Nocken (114) trägt, der mit einer ergänzenden Nockenbahn (221) zusammenwirken soll, die ausgelegt ist, bezogen auf das Außengehäuse (210) fest angebracht zu sein, um eine Winkelbegrenzung des Schwenkens hin zum unteren Teil des Schirms (110) um die zweite Schwenkachse (124) durchzuführen und die Drehung hin zum oberen Teil des Schirms (110) um die zweite Schwenkachse (124) durch Entfernen des Nockens (114) von der Nockenbahn (221) zu gestatten.

2. Visier (100) nach dem vorhergehenden Anspruch, wobei der Nocken (114) und die zugehörige Nockenbahn (221) so bemessen sind, dass die Winkelbegrenzung je nach einer Winkelposition des Verbindungsstücks (120) bezogen auf die erste Schwenkachse (123) variiert.

3. Visier (100) nach einem der vorhergehenden Ansprüche, wobei es ein Rückholelement (130) umfasst, das eine Kraft zum Schwenken des Schirms (110) nach unten um die zweite Schwenkachse (124) ausübt, um einen Kontakt zwischen dem Nocken (114) und der ergänzenden Nockenbahn (221) beizubehalten, wenn das Visier (100) um die erste Schwenkachse (123) schwenkt.

4. Visier (100) nach dem vorhergehenden Anspruch, wobei das Rückholelement (130) eine elastische Schnur oder ein elastisches Blatt oder eine Feder mit einem ersten Ende ist, das mit dem Verbindungsstück (120) fest verbunden ist, und einem zweiten Ende, das mit dem Schirm (110) fest verbunden ist.

5. Visier (100) nach einem der vorhergehenden Ansprüche, wobei die Nockenbahn (221) mindestens eine Halteform (222, 223) umfasst, die ausgebildet ist, mit dem Nocken (114) derart zusammenzuwirken, dass, wenn der Nocken (114) mit der mindestens einen Halteform (222, 223) zusammenwirkt, sich der Schirm (110) in einer vorbestimmten Position hält.

6. Visier (100) nach dem vorhergehenden Anspruch, wobei eine Halteform (222), die obere Halteform (222), ausgebildet ist, mit dem Nocken (114) derart zusammenzuwirken, dass, wenn der Nocken (114) mit der oberen Halteform (222) zusammenwirkt, sich der Schirm (100) in der oberen Position hält.

7. Visier (100) nach einem der vorhergehenden Ansprüche, wobei eine Halteform (223), die untere Halteform, ausgebildet ist, mit dem Nocken (114) derart zusammenzuwirken, dass, wenn der Nocken (114) mit der unteren Halteform (223) zusammenwirkt, sich der Schirm (100) in der unteren Position hält.

8. Visier (100) nach einem der Ansprüche 5 bis 7, wobei die Halteform(en) (222, 223) einen konkaven Abschnitt in der Nockenbahn (221) bildet/bilden.

9. Visier (100) nach einem der vorhergehenden Ansprüche, wobei der Schirm (110) eine untere Dichtung (117) aufweist, die auf seinem unteren Rand (118) angeordnet ist.

10. Visier (100) nach einem der vorhergehenden Ansprüche, wobei der Nocken (114) ein separates Teil ist, das auf den Seitenflügel (112) des Schirms (110) aufgesetzt ist.

11. Helm (200), der eine Außenhülle (210) aufweist, auf die ein Visier (100) nach einem der vorhergehenden Ansprüche angelenkt ist.

12. Helm (200) nach dem vorhergehenden Anspruch, wobei das erste System zur Verbindung einen Träger (220) umfasst, der mit der Außenhülle (210) fest verbunden ist und auf dem das Verbindungsstück (120) drehbar angebracht ist.

13. Helm (200) nach dem vorhergehenden Anspruch, wobei der Träger (220) die Nockenbahn (221) trägt.

14. Helm (200) nach einem der Ansprüche 11 bis 13, wobei das erste System zur Verbindung ausgelegt ist, eine werkzeugfreie/schnelle Demontage jedes Stücks zur Verbindung (120) mit dem Außengehäuse (210) des Helms (200) zu gestatten.

15. Helm (200) nach einem der Ansprüche 11 bis 14, wobei der Schirm (110) die Außenfläche der Außenhülle (210) zumindest teilweise abdeckt, wenn sich das Visier (100) in seiner oberen Position befindet.

## Claims

1. Visor (100) for a protective helmet (200) having an external shell (210), the visor (100) comprising, for the one part, a screen (110) having a central portion (111) and two lateral wings (112) and, for the other part, two connecting parts (120) that are each mounted on a lateral wing (112), each connecting part (120) having:
- a first pivoting member (121) of a first system for connecting to the shell (210), arranged such that, when the visor is fitted on the external shell, the connecting part pivots with respect to the shell (210) about a first substantially transverse pivot axis (123) thereby allowing the visor (100) to move with respect to the shell (210) between a lowered position, in which the screen (110) is intended to extend in front of a facial opening (211) formed in the shell (210), and a raised position, in which the facial opening (211) is substantially clear; and
- a second pivoting member (122) of a second system for connecting to the lateral wing (112), arranged so as to allow the screen (110) to pivot with respect to the connecting part (120) about a second substantially transverse pivot axis (124);
**characterized in that** at least one lateral wing (112) bears a cam (114) intended to cooperate with a complementary camway (221), configured to be mounted in a fixed manner with respect to the external shell (210), so as to effect angular limitation of the downward pivoting of the screen (110) about the second pivot axis (124) and to allow the screen (110) to rotate upwards about the second pivot axis (124) moving the cam (114) away from the camway (221).

2. Visor (100) according to the preceding claim, wherein the cam (114) and the associated camway (221) are dimensioned such that the angular limitation varies depending on the angular position of the connecting part (120) with respect to the first pivot axis (123).

3. Visor (100) according to either one of the preceding claims, which comprises a return member (130) exerting a force that tends to pivot the screen (110) downwards about the second pivot axis (124) so as to maintain contact between the cam (114) and the complementary camway (221) when the visor (100) pivots about the first pivot axis (123).

4. Visor (100) according to the preceding claim, wherein the return member (130) is a wire or elastic leaf or a spring having a first end secured to the connecting part (120) and a second end secured to the screen (110).

5. Visor (100) according to any one of the preceding claims, wherein the camway (221) comprises at least one retaining shape (222, 223) designed to cooperate with the cam (114) such that, when the cam (114) cooperates with said at least one retaining shape (222, 223), the screen (110) is held in a predetermined position.

6. Visor (100) according to the preceding claim, wherein one retaining shape (222), known as the upper retaining shape (222), is designed to cooperate with the cam (114) such that, when the cam (114) cooperates with the upper retaining shape (222), the visor (100) is held in said raised position.

7. Visor (100) according to either one of the two preceding claims, wherein one retaining shape (223), known as the lower retaining shape, is designed to cooperate with the cam (114) such that, when the cam (114) cooperates with the lower retaining shape (223), the visor (100) is held in said lowered position.

8. Visor (100) according to any one of Claims 5 to 7, wherein the retaining shape(s) (222, 223) form(s) a concave portion in the camway (221).

9. Visor (100) according to any one of the preceding claims, wherein the screen (110) has a lower seal (117) disposed on its lower edge (118).

10. Visor (100) according to any one of the preceding claims, wherein the cam (114) is a separate part attached to the lateral wing (112) of the screen (110).

11. Helmet (200) having an external shell (210) on which a visor (100) according to any one of the preceding claims is hinged.

12. Helmet (200) according to the preceding claim, wherein the first connecting system comprises a support (220) which is secured to the external shell (210) and on which the connecting part (120) is mounted in a rotatable manner.

13. Helmet (200) according to the preceding claim, wherein the support (220) bears the camway (221).

14. Helmet (200) according to one of Claims 11 to 13, wherein the first connecting system is designed to allow tool-free and/or rapid disassembly of each connecting part (120) from the external shell (210) of the helmet (200).

15. Helmet (200) according to one of Claims 11 to 14, wherein the screen (110) at least partially covers the external surface of the external shell (210) when the visor (100) is in its raised position.
